# FASCICULE DE BREVET EUROPEEN

(11) **EP 2 654 123 B1**
(45) Date de publication et mention de la délivrance du brevet: **09.09.2015**
(21) Numéro de dépôt: 12290136.6
(22) Date de dépôt: 19.04.2012
(51) Int. Cl.: H01Q 1/27, H01Q 9/04

(54) **Antenne souple implantable dans un vetement porté par differents utilisateurs qui ressentent un besoin de liberté dans leurs communications radio.**
Flexible Antenne zum Einsetzen in ein Kleidungsstück, das von verschiedenen Benutzern getragen wird, die sich bei ihren Funkkommunikationsverbindungen frei fühlen möchten
Flexible antenna capable of being implanted in a garment worn by different users who feel a need for freedom in their radio communications

(43) Date de publication de la demande: 23.10.2013
(73) Titulaire: Fiamm Componenti Accessori - F.C.A. S.p.A., 36075 Montecchio Maggiore (IT)
(72) Inventeur: Désert, Vincent, La Boissière (FR); Bachelet, Didier, 78720 Blaru (FR); Demba, Niang, 78570 Andresy (FR)

(56) Documents cités:
- WO-A1-2010/004992
- US-A1- 2005 057 405
- US-A1- 2006 001 584
- US-A1- 2010 090 787

## Description

La présente invention concerne une nouvelle antenne à structure souple qui sera intégrée dans un vêtement que toute personne pourra porter. Cette antenne a la possibilité de fonctionner dans une large bande de fréquences (plus d'une octave). Elle peut être intégrée dans un vêtement de type : gilet de sécurité, gilet de sauvetage, gilet de protection, gilet porte accessoires,... cette liste ne peut être exhaustive.

De plus en plus, dans l'environnement quotidien des différents utilisateurs opérationnels, les personnes ressentent la nécessité, le besoin dans leur vie personnelle et/ou professionnelle, d'avoir une pleine liberté, un confort d'utilisation concernant leurs communications radio. Ce confort est étroitement lié au fonctionnement des éléments rayonnants que sont les antennes. Nous savons également que les dimensions de ces antennes sont déterminées par leur fréquence d'utilisation.

A ce jour, nous pouvons constater que des systèmes sont proposés, mais ils font appel essentiellement à des structures rayonnantes de type « Patch » dont les inconvénients sont listés ci-dessous :
- Une bande passante limitée,
- La nécessité d'avoir un plan de masse,
- Un rayonnement directionnel d'où la nécessité d'en coupler plusieurs pour assurer l'omni-directionnalité en fonctionnement, soit par un coupleur ( suivant des réalisations connues, soit par un traitement de signal basé sur l'utilisation de systèmes dits multi-antennes (MIMO *)
- Le coût important des applications,
(*)MIMO : Multiple Input Multiple Output (« entrées multiples, sorties multiples » en français) est une technique utilisée pour les réseaux sans fil permettant des transferts de données.

Le Document de l'art antérieur US 2006/001584 décrit une alternative de realisation où chaque antenne est formée d'une couche métallique, celles-ci reliées séparement à un transmetteur.

D'autres systèmes proposés font appel à l'utilisation d'un tissu métallisé pour la réalisation des éléments rayonnants. Dans ce cas, d'autres problèmes peuvent apparaître. Parmi eux, nous pouvons citer :
- Des difficultés pour réaliser la connexion avec le câble ou le connecteur d'alimentation,
- La robustesse pour s'accommoder de conditions de fonctionnement exceptionnelles sans défaillance.
- La fiabilité de remplir sa mission sur une durée donnée sans défaillance, panne,...
- La durabilité pour assurer le service sur une période d'utilisation définie.
- La tenue en puissance limitée par l'étroitesse de l'épaisseur de l'élément rayonnant.

La présente invention a pour objet de remédier aux inconvénients susmentionnés décrits dans les paragraphes précédents. De ce fait, l'invention propose de répondre à ces problèmes par le biais d'une antenne intégrée dans un vêtement (par exemple un gilet) dont les avantages sont décrits ci-dessous (description non exhaustive) :
- Une bande passante pouvant atteindre une octave,
- Un fonctionnement sans plan de masse,
- Pas de nécessité de coupleur pour obtenir une bonne omni-directionnalité,
- Un procédé de fabrication ne faisant appel qu'à des composants électroniques passifs usuels et présentant de nombreux avantages :
   ∘ Disponibilité des composants constitutifs,
   ∘ Technologie de réalisation des connexions maîtrisée et fiable,
- Un coût de réalisation faible.

La présente invention a pour objet de remédier aux inconvénients susmentionnés et décrits dans les paragraphes précédents. De ce fait, l'invention propose une nouvelle antenne à structure souple qui sera intégrée dans un vêtement pour l'homme ou la femme. Cette antenne pourra fonctionner dans une large bande de fréquences (plus d'une octave). Elle peut être intégrée dans un vêtement de type : gilet de sécurité, gilet de sauvetage, gilet de protection, gilet porte accessoires,... cette liste ne peut être exhaustive.

### Le But de cette invention :

De plus en plus, dans l'environnement quotidien des différents utilisateurs opérationnels, les personnes ressentent la nécessité, le besoin dans leur vie professionnelle, de communiquer tout en ayant une totale liberté de mouvements.

### Descriptif de l'invention :

Comme indiqué précédemment, l'innovation porte sur une antenne intégrée dans un vêtement (dans notre exemple explicité le choix se porte sur un gilet), qui associé à un poste de radio de télécommunications de préférence de type portatif offre un confort d'utilisation pour toute personne portant le vêtement équipé

### Capacités opérationnelles

- Permettre d'avoir un meilleur rayonnement des ondes radio, donc une portée plus grande tout en assurant une bonne omni-directionnalité,
- Fonctionnement sur une large bande de fréquences (plus d'une octave),
- Bandes de fréquences :
   Préférentielle : 300-470 MHz
   Utile : 225-600 MHz

Ci-après nous décrivons la présente invention en référence aux figures annexées dans lesquelles :
Figure 1: Présente de manière schématisée l'invention qui est décrite dans le précédent paragraphe dont les applications peuvent être utilisées par différentes personnes qui désirent avoir une pleine liberté, un confort d'utilisation concernant par exemple leurs communications. Cette figure présente une vue d'ensemble de l'antenne en configuration de fonctionnement.
Figure 2: Cette figure présente de façon détaillée la constitution du système antennaire intégré dans un vêtement (dans notre exemple un gilet).
Figure 3: Cette figure présente en détail une vue à plat de l'antenne.
Figure 4: Cette figure présente en détail une vue à plat de l'antenne et équipée d'un connecteur.
Repère (1) : Représentation d'un buste d'une personne pour visualiser le positionnement de l'antenne.
Repère (2) : Visualisation schématique du système antennaire principe de l'invention.
Repère (3) : Positionnement de l'élément rayonnant antérieur.
Repère (3.1) : L'ensemble rayonnant antérieur est composé d'un élément rayonnant demi - onde à partir d'un ruban et d'une tresse métallique, d'une longueur de 35cm et d'une largeur de 1cm pour obtenir un fonctionnement optimal dans la bande de 400 MHz (ces dimensions sont prises en exemple). Cet ensemble rayonnant est fixé sur le support souple (6).
Repère (3.₂) : L'ensemble rayonnant antérieur est composé également d'un câble ou ligne de transmission coaxial quart - d'onde (âme(3.₂ᵢ), blindage (3.₂ₑ) et de deux extrémités (3._{2A}) et (3._{2B})).
Repère (4) : Positionnement de l'élément rayonnant postérieur.
Repère (4.₁) : L'ensemble rayonnant postérieur est composé d'un élément rayonnant demi - onde à partir d'un ruban en cuivre, une tresse en cuivre plate, d'une longueur de 35cm et d'une largeur de 5cm pour obtenir un fonctionnement optimal dans la bande de 400 MHz (à titre illustratif). Cette pièce est fixée sur le repère six (6).
Repère (4.₂) : L'ensemble rayonnant antérieur est composé également d'un câble quart - d'onde(âme(4.₂ᵢ), blindage (4.₂ₑ) et de deux extrémités (4._{2A}) et (4._{2B})).
Repère (5) : Visualisation schématique du point de branchement à l'E/R (émetteur-récepteur) qui se trouve connecté à (5i) et (5e).
Repère (6) : Présentation du support souple auto - agrippant.
Repère (X) : Point d'alimentation de l'élément rayonnant (3.1) par l'âme (3.₂ᵢ).
Repère (Y) : Point d'alimentation de l'élément rayonnant (4.1) par l'âme (4.₂ᵢ).
Repère (7) : Connecteur Coaxial « SMA » dans notre exemple. Ce connecteur est pris à titre illustratif mais ne constitue aucune restriction. Ce connecteur peut varier en fonction de la nature du terminal mobile auquel le système antennaire est connecté,

## Revendications

1. Antenne souple implantable dans un vêtement porté par toute personne, constituée d'un premier élément rayonnant (3₁), d'un deuxième élément rayonnant (4₁), d'un premier tronçon de ligne de transmission - ou câble coaxial - (3₂), d'un deuxième tronçon de ligne de transmission - ou câble coaxial - (4₂), **caractérisée en ce que** :
- à une extrémité (3_{2A}) du premier tronçon de ligne de transmission - ou câble coaxial - (3₂), l'âme (3₂ᵢ) de celle-ci est connectée en (X) au premier élément rayonnant (3₁) constitué, d'un conducteur électrique filiforme
- à une extrémité (4_{2A}) du deuxième tronçon de ligne de transmission - ou câble coaxial - (4₂), l'âme (4₂ᵢ) de celle-ci est connectée en (Y) au deuxième élément rayonnant (4₁) constitué d'un conducteur électrique filiforme
- aux extrémités opposées (3_{2B}) et (4_{2B}) des tronçons de ligne de transmission - ou câble coaxial - (3₂) et (4₂), les âmes (3₂ᵢ) et (4₂ᵢ) sont reliées ensemble au point (5ᵢ) et les blindages (3₂ₑ) et (4₂ₑ) sont reliés ensemble au point (5e)
- le poste émetteur-récepteur (E/R) est branché aux points (5ᵢ) et (5ₑ).

2. Antenne selon la revendication 1 est **caractérisée en ce que** les éléments rayonnants (3₁) et (4₁) sont constitués par un élément conducteur d'électricité filiforme dont la longueur est approximativement égale à la moitié de la longueur d'onde de la fréquence médiane de la bande de fréquences utile.

3. Antenne selon la revendication 1 est **caractérisée en ce que** les tronçons de ligne de transmission - ou câble coaxial - (3₂) et (4₂), ont une longueur approximativement égale au quart de la longueur d'onde de la fréquence médiane de la bande de fréquences utile.

4. Antenne suivant les revendications 2 et 3 est **caractérisée en ce que** les tronçons de ligne de transmission - ou câble coaxial - (3₂) et (4₂), ont une impédance caractéristique égale au moins au double de l'impédance caractéristique de l'émetteur-récépteur.

5. Antenne suivant les revendications 2 et 3 est **caractérisée en ce que** les tronçons de ligne de transmission - ou câble coaxial - (3₂) et (4₂), ont une impédance caractéristique proche de 125 ohms.

6. Antenne suivant l'une des revendications de 1 à 5 est **caractérisée en ce que** les lignes de transmission sont des câbles coaxiaux.

7. Antenne suivant l'une des revendications de 1 à 6 est **caractérisée en ce qu'**un connecteur coaxial (7) est connecté aux points (5ᵢ) et (5ₑ).

## Patentansprüche

1. Flexible Antenne, die in einem Kleidungsstück einsetzbar ist, das von einer Person getragen wird, umfassend ein erstes emittierendes Element (3₁), ein zweites emittierendes Element (4₁), einen ersten Übertragungsleitungsabschnitt oder Koaxialkabel (3₂), einen zweiten Übertragungsleitungsabschnitt oder Koaxialkabel (4₂),
**dadurch gekennzeichnet, dass**
- an einem Ende (3_{2A}) des ersten Übertragungsleitungsabschnitts oder Koaxialkabels (3₂) dessen Seele (3₂ᵢ) bei (X) mit dem ersten emittierenden Element (3₁) verbunden ist, das aus einer fadenförmigen Drahtleitung gebildet ist,
- an einem Ende (4_{2A}) des zweiten Übertragungsleitungsabschnitts oder Koaxialkabels (4₂) dessen Seele (4₂ᵢ) bei (Y) mit dem zweiten emittierenden Element (4₁) verbunden ist, das aus einer fadenförmigen Drahtleitung gebildet ist,
- an sich gegenüberliegenden Enden (3_{2B}) und (4_{2B}) der Übertragungsleitungsabschnitte oder der Koaxialkabel (3₂) und (4₂) die Seelen (3₂ᵢ) und (4₂ᵢ) an der Stelle (5i) miteinander verbunden sind und die Abschirmung (3₂ₑ) und (4₂ₑ) an der Stelle (5e) miteinander verbunden sind,
- die Sende-/Empfangsstation (E/R) an den Stellen (5i) und (5e) angeschlossen ist.

2. Antenne nach Anspruch 1, **dadurch gekennzeichnet, dass** die emittierenden Elemente (3₁) und (4₁) aus einem drahtförmigen stromleitenden Element ausgebildet sind, dessen Länge in etwa gleich der Hälfte der Länge der Wellenlänge der Mittelfrequenz des genutzten Frequenzbandes ist.

3. Antenne nach Anspruch 1, **dadurch gekennzeichnet; dass** die Übertragungsleitungsabschnitte oder die Koaxialkabel (3₂) und (4₂) eine Länge aufweisen, die in etwa gleich einem Viertel der Länge der Wellenlänge der Mittelfrequenz des genutzten Frequenzbandes ist.

4. Antenne nach den Ansprüchen 2 und 3, **dadurch gekennzeichnet, dass** die Übertragungsleitungsabschnitte oder die Koaxialkabel (3₂) und (4₂) einen Wellenwiderstand aufweisen, der mindestens gleich dem Doppelten des Wellenwiderstands des Sender-Empfängergeräts ist.

5. Antenne nach den Ansprüchen 2 und 3, **dadurch gekennzeichnet, dass** die Übertragungsleitungsabschnitte oder die Koaxialkabel (3₂) und (4₂) einen Wellenwiderstand in der Nähe von 125 Ohm aufweisen.

6. Antenne nach einem der Ansprüche 1 bis 5, **dadurch gekennzeichnet, dass** die Übertragungsleitungen Koaxialkabel sind.

7. Antenne nach einem der Ansprüche 1 bis 6, **dadurch gekennzeichnet, dass** ein koaxialer Anschluss (7) bei den Stellen (5i) und (5e) geschaltet ist.

## Claims

1. A flexible antenna implantable in a garment worn by any person, constituted of a first radiating element (3₁), a second radiating element (4₁) a first transmission line or coaxial cable section (32), and a second transmission line or coaxial cable section (4₂), **characterised in that**:
- At one end (3_{2A}) of the first transmission line or coaxial cable section (3₂), the core (3₂ᵢ) of the latter is connected at (X) to the first radiating element (3₁) constituted of a filform electric cable;
- At one end (4_{2A}) of the second transmission line or coaxial cable section (4₂), the core (4₂ᵢ) of the latter is connected at (Y) to the second radiating element (4₁) constituted of a filform electric cable;
- At the opposite ends (3_{2B}) and (4_{2B}) of the transmission line or coaxial cable sections (3₂) and (4₂), the respective cores (3₂ᵢ) and (4₂ᵢ) are connected to one another at the point (5i) and the screening elements (3₂ₑ) and (4₂ₑ) are connected to one another at the point (5e);
- The transceiver station (E/R) is plugged into the points (5i) and (5e).

2. An antenna according to claim 1 is **characterised in that** the radiating elements (3₁) and (4₁) are constituted by a filiform electric cable element whose length is approximately equal to half of the wavelength of the median frequency of the useful frequency band.

3. An antenna according to claim 1 is **characterised in that** the transmission line or coaxial cable sections (3₂) and (4₂) have a length approximately equal to one quarter of the wavelength of the median frequency of the useful frequency band.

4. An antenna according to claims 2 and 3 is **characterised in that** the transmission line or coaxial cable sections (3₂) and (4₂), have a characteristic impedance equal to at least double the characteristic impedance of the transceiver.

5. An antenna according to claims 2 and 3 is **characterised in that** the transmission line or coaxial cable sections (3₂) and (4₂), have a characteristic impedance of around 125 ohms.

6. An antenna according to one of claims 1 to 5 is **characterised in that** the transmission lines are coaxial cables.

7. An antenna according to one of claims 1 to 6 is **characterised in that** a coaxial connector (7) is connected to the points (5i) and (5e).
